# EUROPÄISCHE PATENTSCHRIFT

(11) **EP 1 223 276 B1**
(45) Veröffentlichungstag und Bekanntmachung des Hinweises auf die Patenterteilung: **05.08.2009**
(21) Anmeldenummer: 02000390.1
(22) Anmeldetag: 07.01.2002
(51) Int. Cl.: E05D 7/04, E05D 5/06, E05D 5/02

(54) **Bandanordnung für Türen, Fenster und dergleichen**
Hinge assembly for doors, windows and the like
Charnière pour portes, fenêtres et similaires

(30) Priorität: 12.01.2001 DE 20100622 U
(43) Veröffentlichungstag der Anmeldung: 17.07.2002
(73) Patentinhaber: Dr. Hahn GmbH & Co. KG, D-41189 Mönchengladbach (DE)
(72) Erfinder: Palmowsky, Hans-Jürgen, 41836 Hückelhoven (DE)
(74) Vertreter: Kluin, Jörg-Eden

(56) Entgegenhaltungen:
- DE-C1- 4 431 799
- DE-C1- 19 832 123
- US-A- 5 799 370

## Beschreibung

Die Erfindung bezieht sich auf eine Bandanordnung der dem Oberbegriff des Anspruchs 1 entsprechenden Art.

Eine Bandanordnung ist in dem DE-GM 296 02 084 beschrieben. Das Band einer derartigen Bandanordnung wird auch als "verdeckt liegendes Band" bezeichnet, weil es bei dem geschlossenen Flügel von außen nicht erkennbar, sondern ganz im Innern der Rahmenprofile untergebracht ist. Das bekannte Band ist horizontal verstellbar, um eine Justierung des Flügels innerhalb der Rahmenöffnung bewerkstelligen zu können. Die Verstellung erfolgt bei der bekannten Ausführungsform aus zwei sich parallel zur Rahmenebene erstreckenden, mit ineinander greifenden Verzahnungen versehenen, im Ganzen ebenen Flächen, die durch senkrecht zur Rahmenfläche sich erstreckende Schrauben miteinander verbunden werden können. Zum Verstellen werden diese Schrauben gelöst, damit die Verzahnung tragenden Flächen gegeneinander verschoben werden können.

Die Montage derartiger Bänder ist insbesondere bei schweren Flügeln nicht einfach, weil die Flügel während der Befestigung der Bandteile von Hand in Position gehalten werden müssen. Das Gewicht des Flügels macht hierbei jedoch die Einhaltung der genauen Überdeckung der Befestigungslöcher zu einer schwierigen und mühsamen Tätigkeit.

Aus der DE 198 32 123 ist eine Bandanordnung umfassend die Merkmale des Oberbegriffs des Anspruchs 1 bekannt, bei der zumindest eines der Bandteile - das Rahmen- oder das Flügelbandteil - einen Schwenkhebel zur verschwenkbaren Verbindung der Bandteile umfasst. Der Schwenkhebel greift mit einer Zunge in einen Schlitz eines zusammengesetzten Zapfens ein. Der Zapfen wird nach dem Einsetzen in ein Bandteil 2 mit Hilfe einer Klemmschraube 4 gesichert.

Der Erfindung liegt die Aufgabe zugrunde, eine gattungsgemäße Bandanordnung so zu gestalten, dass die Montage des Flügels im feststehenden Rahmen erleichtert wird.

Diese Aufgabe wird durch die in Anspruch 1 wiedergegebene Erfindung gelöst.

Dadurch, dass der Schwenkhebel mit einer Zunge in einen entsprechenden von zumindest einem der Bandteile ausgebildeten Schlitz eingreift, ist es möglich, das Gewicht des Flügels, welches insbesondere bei Türflügeln 100 kg und mehr betragen kann, sogleich zu Beginn der Montage im Wege eines "Einhängens" auf den feststehenden Rahmen zu übertragen, ohne dass es eines längeren Hochhaltens des Flügels bedarf. Die Montage kann anschließend bei bereits in dm Rahmen einhängenden Flügel durch Anziehen der Befestigungsschrauben vollendet werden. Somit wird eine schnelle und sichere Montage möglich. Zudem wird der Flügel durch die erfindungsgemäße Ausführung der Bandanordnung schon beim Einhängen formschlüssig und lagerichtig in Bezug auf den Rahmen angeordnet.

Der Flügel muss also nur solange gehalten werden, bis die Zunge in den Schlitz eingreift, dann kann der Flügel losgelassen werden. Er hängt nun unter seinem ganzen Gewicht auf dem Schwenkhebel bzw. dem Rahmen. Zur Vervollständigung der Montage bedarf es nur eines Einsetzens und Anziehens der Befestigungsschrauben.

Da die Zunge eine vertikal verlaufende Verdickung umfasst, die in etwa mittig in der Zuge angeordnet ist und der Schlitz einen im Durchmesser vergrößerten Bereich zur Aufnahme dieser Verdickung umfasst, wird ein Herausziehen oder Herausrutschen des Flügels bzw. ein Abkippen verhindert. Dies ist ein wichtiger Sicherheitsfaktor bei der Montage von schweren Flügeln. Zudem wird durch das Eingreifen der Zunge in den Schlitz im Flügelbandteil ein seitliches Abkippen vermieden.

Damit der Schlitz in dem Flügelbandteil besonders billig und einfach, zum Beispiel durch Fräsen herzustellen ist, ist der Schlitz erfindungsgemäß oben und unten offen und im vergrößerten Bereich mittels Gewindeschrauben verschließbar. Somit wird verhindert, dass die Zunge beim Einhängen des Flügels durch den Schlitz durchrutscht.

Bei modernen Türen und Bändern ist ebenfalls eine vertikale Verstellung des Flügels gegenüber dem Rahmen gewünscht. Erfindungsgemäß ist daher die Zunge vertikal im Schlitz verstellbar, wodurch der Flügel gegenüber dem Rahmen verstellbar wird.

Besonders einfach herzustellen ist der Schlitz bzw. sein vergrößerter Bereich, wenn die Verdickung eine bolzenförmige Gestalt besitzt.

Bevorzugterweise ist die Verdickung im Vergleich zur Zunge horizontal verstellbar, wodurch eine Horizontalverstellung des Flügels im Vergleich zum Rahmen möglich ist. Günstigerweise wird die Verstellung mittels einer Exzenterschraube durchgeführt.

Günstigerweise wird die vertikale Verstellung der Zunge mittels der Gewindeschrauben zum Verschließen des vergrößerten Bereiches des Schlitzes durchgeführt.

Weitere Einzelheiten, Merkmale und Vorteile der vorliegenden Erfindung ergeben sich aus der Beschreibung der Zeichnungen. Es zeigen:
- Fig. 1: eine perspektivische Ansicht einer erfindungsgemäßen Bandanordnung an einem Ausschnitt der Rahmenprofile des feststehenden Rahmens und des Flügels vor dem Einhängen, wobei verdeckte Linien teilweise gestrichelt dargestellt sind;
- Fig. 2: eine Fig. 1 entsprechende Ansicht nach dem Einhängen des Flügels und
- Fig. 3: eine Explosionsansicht des Flügelbandteils mit dem Schwenkheben.

In Fig. 1 und Fig. 2 ist die erfindungsgemäße Bandanordnung mit 100 bezeichnet. Sie dient zur schwenkbaren Lagerung eines Flügels F, von welchem nur ein vertikaler Abschnitt eines Flügelbandrahmenprofils 20 erkennbar ist, an einem entsprechend dargestellten Rahmenprofil 10 eines feststehenden Rahmens R. Die Rahmenprofile 10, 20 des Flügels F bzw. des feststehenden Rahmens R sind als Hohlprofile ausgebildet. Im Inneren des Rahmenprofils 10 ist ein in den Fig. nicht erkennbarer Bandbolzen feststehend angebracht, der eine Scharnierachse bestimmt, um die der Flügel F aufgeschwenkt werden kann.

Das Rahmenprofil des feststehenen Rahmens R hat einen im Ganzen etwa rechteckigen Querschnitt und besteht aus einem ersten Hohlprofil 1 von rechteckigem Querschnitt, welches durch wärmeisolierende, in Längsrichtung verlaufende in der Nähe der seitlichen Begrenzung angebrachte Stege 2 mit einem weiteren auf der Innenseite dahinterliegenden Hohlprofil 3 verbunden ist. Die Teile 1, 2, 3 bilden als Baueinheit das Rahmenprofil 10. In entsprechender Weise ist das im Querschnitt ebenfalls im wesentlichen recheckige Flügelrahmenprofil 20 durch ein Rechteckhohlprofil 11 gebildet, welches durch wärmeisolierende Stege 12 mit einem Rechteckhohlprofil 13 verbunden ist. Die Rahmenprofile 10, 20 liegen bei geschlossenem Flügel F in dem Ausführungsbeispiel im wesentlichen in einer Ebene, wobei die vorderen und hinteren Begrenzungsflächen jeweils in den gleichen Ebenen gelegen sind.

Zwischen den Rahmenprofilen 10, 20 verbleibt ein Falzbereich 40, der von mit Dichtungen 6 versehenen Falzteilen 14 des Rechteckprofils 3 bzw. 24 des Rechteckprofils 11 überdeckt ist, so daß der Falzbereich 40 bei geschlossenem Flügel F seinerseits geschlossen ist. Das eigentliche Band ist ganz im Innern der Rahmenprofile 10, 20 untergebracht, so daß es von außen bei geschlossenem Flügel F nicht erkennbar ist.

Der Bandbolzen ist in der Nähe der äußeren Wandung des Rahmenprofils 10 angeordnet. Seine in der Zeichnung erkennbare Abstützung stellt das Rahmenbandteil 60 dar. Das Rahmenbandteil besteht aus einer mittels Schrauben 62 und Distanzbüchsen 63 an der Wandung 4, welche dem Falzbereich 40 zugewandt ist, befestigten Trägerplatte 61, welche in einer entsprechenden Ausnehmung 64 abknickend eingreift. Beim Verschließen des Flügels F stellt die Ausnehmung 64 genügend Raum bereit, damit das Flügelbandteil, welches als Ganzes mit 50 bezeichnet ist, um den Bandbolzen in das Rahmenprofil 10 hinein verschwenkt werden kann.

Das Flügelbandteil 50 umfaßt einen um den Bandbolzen schwenkbaren Schwenkhebel 51, welcher an seiner dem Bandbolzen abgelegenen Seite eine Zunge 73 ausbildet, die in etwa mittig einen vertikal verlaufenden Bolzen 59 durchgreift. Der Bolzen 59 bildet also quasi einen verdickten Bereich der Zunge aus. Zur Verstellung des Bolzens gegenüber der Zunge bzw. des Schwenkhebels ist eine Exzenterschraube 58 vorgesehen. Somit ist es möglich, den Bolzen 59 horizontal gegenüber dem Schwenkhebel 51 zu verstellen und somit eine Horizontalverstellung des Flügels F gegenüber dem Rahmen R zu bewirken.

Das Flügelbandteil 50 umfaßt ferner eine Befestigungsschiene 52, welche mittels Schrauben 56 in Bohrungen 75 an dem Flügelrahmenprofil 20 an der dem Falzbereich 40 zugewandten Wandung befestigt ist. Die Befestigungsschiene 52 bildet einen in der Flügelebene vertikal verlaufenden Schlitz 53 aus, der in etwa mittig einen ebenfalls vertikal verlaufenden, im Durchmesser vergrößerten Bereich 54 aufweist, der in dem Ausführungsbeispiel einen dem Bolzen 59 angepaßten kreisrunden Querschnitt aufweist. An der Ober- und Unterseite des im Durchmesser vergrößerten Bereiches 54 können in dort vorhandene Gewinde Gewindeschrauben 74 eingedreht werden. Die obere Gewindeschraube 74 dient als Anschlag des Bolzens 59 beim Einhängen des Flügels F. Mittels der unteren Gewindeschraube 74 wird anschließend der Flügel arretiert und gegen Herausheben gesichert. Um eine weitere kraftschlüssige Verbindung des Schwenkhebels 51 bzw. dessen Zunge 73 mit dem Flügelbandteil 50 bzw. der Befestigungsschiene 52 zu erreichen, sind Schrauben 71 und entsprechende Gewindebohrungen 72 zum Einklemmen der Zunge 73 in dem Schlitz 53 der Befestigungsschiene 52 vorgesehen.

In Fig. 1 ist der Zustand vor dem Einhängen des Flügels F an dem Rahmen R dargestellt. Dagegen ist in Fig. 2 der Flügel F bereits an dem Rahmen R eingehängt und befestigt. Zum Einhängen wird der Flügel F mittels der Befestigungsschiene 52 bzw. des Schlitzes 53 und dem dazugehörigen im Durchmesser vergrößerten Bereich 54 auf den Bolzen 59 und der Zunge 73 des Schwenkhebels 51 aufgeschoben. Dazu ist, wie oben schon erwähnt wurde, die obere Gewindeschraube 74 als oberer Anschlag eingedreht und verhindert ein Durchrutschen der Zunge 73. Damit der Schwenkhebel 51 während dieses Vorgangs nicht in die Ausnehmung 64 in das Rahmenprofil 10 hineinschwenkt und somit ein Einhängen des Flügels F schwierig wird, ist dieser mittels einer geeigneten Vorrichtung wie zum Beispiel einer Feder, die den Schwenkhebel 51 in die geöffnete Richtung drängt, festgelegt. Nach dem Einhängen des Flügels F liegt dieser bereits mit seinem gesamten Gewicht auf dem Schwenkhebel 51 auf und kann durch den vergrößerten Durchmesser des Bolzens 59, welcher in dem im Durchmesser vergrößerten Bereich 54 des Schlitzes 53 ruht, nicht von dem Rahmenbandteil herunter rutschen. Somit ist eine schnelle und sichere Montage gewährleistet, ohne daß der Flügel F mit seinem hohen Gewicht lange gehalten werden müßte und seitlich oder in der Flügelebene abkippt.

Zur endgültigen Befestigung des Flügels F wird nach dem Einhängen die untere Gewindeschraube 74 in den vergrößerten Bereich 54 des Schlitzes 53 eingeschraubt und somit ein Abheben des Flügels F unmöglich gemacht. Durch die Schrauben 71 wird zusätzlich die Zunge 73 des Schwenkhebels 51 in dem Schlitz 53 klemmend arretiert und befestigt.

Wie erwähnt, kann der Bolzen 59 und somit der Flügel F gegenüber dem Rahmen horizontal verstellt werden. Dazu wird die Exzenterschraube 58, welche in einer ovalen Ausnehmung 78 in der Zunge 73 des Schwenkhebels 51 eingreift, verstellt.

Eine vertikale Verstellung des Flügels F gegenüber dem Rahmen ist ebenfalls möglich. Dazu wird die untere Gewindeschraube 74 in dem vergrößerten Bereich 54 des Schlitzes 53 gelockert und der Flügel F mittels der oberen Gewindeschraube 74 auf die gewünschte Höhe eingestellt. Anschließend wird wieder die untere Gewindeschraube 74 eingedreht.

Damit sowohl bei der Vertikal- als auch bei der Horizontalverstellung des Flügels F die Exzenterschraube 58 zugänglich bleibt, ist in der Befestigungsschiene 52 eine entsprechende ovale Ausnehmung 55 vorhanden. Damit die Befestigungsschrauben 71 die vertikale und oder horizontale Verstellung des Flügels F nicht beeinträchtigen, sind in dem Schwenkhebel 51 entsprechend große rechteckige Ausnehmungen 65 vorgesehen, durch die die Schrauben den Schwenkhebel durchgreifen. Somit kann eine Verstellung trotz eingeschraubter Schrauben 71 durchgeführt werden.

Aus Fig. 3 geht hervor, daß der Bolzen 59 auf die Zunge 73 des Schwenkhebels 51 aufgeschoben wird, wozu in dem Bolzen 59 entsprechende Aussparungen 77 vorhanden sind. Anschließend wird die Exzenterschraube 58 in die Ausnehmung 78 eingesetzt und wiederum klemmend mit einer Deckelplatte 76 befestigt. Die Deckelplatte 76 kann dazu aus einem elastisch verformbaren Stoff hergestellt sein. Denkbar ist auch, daß die Deckelplatte 76 dann eine leichte, nach außen gerichtete Wölbung aufweist, die beim Einführen des Bolzens 59 in den Schlitz 53 gequetscht wird und somit einen festen Sitz des Bolzens 59 gewährleistet.

### BEZUGSZEICHENLISTE

- 1: Hohlprofil
- 2: Stege
- 3: Hohlprofil
- 4: Wandung
- 6: Dichtungen
- 10: Rahmenprofil
- 11: Hohlprofil
- 12: Stege
- 13: Hohlprofil
- 14, 24: Falzteil
- 20: Flügelprofil
- 40: Falzbreich
- 50: Flügelbandteil
- 51: Schwenkhebel
- 52: Befestigungsschiene
- 53: Schlitz
- 54: vergrößerter Bereich
- 55: ovale Bohrung
- 56: Schrauben
- 58: Exzenterschraube
- 59: Bolzen
- 60: Rahmenbandteil
- 61: Trägerplatte
- 62: Schrauben
- 63: Distanzbüchse
- 64: Ausnehmung
- 65: Durchbrüche
- 71: Schrauben
- 72: Gewindebohrung
- 73: Zunge
- 74: Gewindeschraube
- 75: Bohrung
- 76: Deckplatte
- 77: Schlitz
- 78: ovale Aussparung
- 100: Bandanordnung
- F: Flügel
- R: Rahmen

## Patentansprüche

1. Bandanordnung für Türen, Fenster und dergleichen,
mit einem an dem feststehenden Rahmen (R) der Tür, des Fenster oder dergleichen zu befestigenden Rahmenbandteil (60),
mit einem an dem Flügel (F) der Tür, des Fensters oder dergleichen zu befestigenden Flügelbandteil (50),
mit einem vertikalen, die Scharnierteile der Bandteile (50, 60) durchgreifenden Bandbolzen zur scharnierartigen verschwenkbaren Verbindung der Bandteile,
wobei zumindest eines der Bandteile (50, 60) einen um den Bandbolzen schwenkbaren Schwenkhebel (51) zur verschwenkbaren Verbindung der Bandteile umfasst, wobei der Schwenkhebel (51)
mit einer Zunge (73) in einen entsprechenden von dem zumindest einen Bandteil (50, 60) ausgebildeten Schlitz (53) eingreift, und welche Zunge (73) eine vertikal verlaufende Verdickung (59) umfasst, die in etwa mittig in der Zunge (73) angeordnet ist, und
dass der Schlitz (53) einen im Durchmesser vergrößerten Bereich (54) zur Aufnahme der Verdickung (59) umfasst,
**dadurch gekennzeichnet,**
**dass** der Schlitz (53) oben und unten offen und im vergrößerten Bereich (54) mittels Gewindeschrauben (74) verschließbar ist, die in Längsrichtung in den mit einem Gewinde versehenen, vergrößerten Bereich (54) eingedreht werden können und dass die Zunge (73) vertikal im Schlitz (53) verstellbar ist.

2. Bandanordnung nach Anspruch 1, **dadurch gekennzeichnet, dass** die Verdickung (59) eine bolzenförmige Gestalt besitzt.

3. Bandanordnung nach Anspruch 1 oder 2, **dadurch gekennzeichnet, dass** die Verdickung (59) im Vergleich zur Zunge (73) horizontal verstellbar ist.

4. Bandanordnung nach Anspruch 3, **dadurch gekennzeichnet, dass** die Verstellung mittels einer Exzenterschraube (58) möglich ist.

5. Bandanordnung nach einem der Ansprüche 1 bis 4, **dadurch gekennzeichnet, dass** die vertikale Verstellung der Zunge (73) mittels der Gewindeschrauben (74) durchgeführt wird.

## Claims

1. Hinge arrangement for doors, windows and the like, with a framework hinge part (60) which is to be fastened to the stationary frame (R) of the door, the window or the like,
with a leaf hinge part (50) which is to be fastened to the leaf (F) of the door, the window or the like,
with a vertical hinge bolt engaging through the joint parts of the hinge parts (50, 60) for connecting said hinge parts in a pivotable manner in the form of a joint,
at least one of the hinge parts (50, 60) comprising a pivoted lever (51), which can be pivoted about the hinge bolt, for the pivotal connection of the hinge parts,
the pivoted lever (51) engaging with a tongue (73) in a corresponding slot (53) formed by at least one hinge part (50, 60), and which tongue (73) comprises a vertically running thickening (59) which is arranged approximately centrally in the tongue (73) and that the slot (53) comprises a region (54) with an enlarged diameter for receiving the thickening (59),
**characterised in that**
the slot (53) is open at the top and bottom and can be closed in the enlarged region (54) by means of threaded screws (74) which can be screwed in the longitudinal direction into the enlarged region (54) which is provided with a thread and that the tongue (73) can be adjusted vertically in the slot (53).

2. Hinge arrangement according to Claim 1, **characterised in that** the thickening (59) has a bolt-shaped configuration.

3. Hinge arrangement according to Claim 1 or 2, **characterised in that** the thickening (59) is horizontally adjustable in comparison to the tongue (73).

4. Hinge arrangement according to Claim 3, **characterised in that** adjustment is possible by means of an eccentric screw (58).

5. Hinge arrangement according to one of Claims 1 to 4, **characterised in that** vertical adjustment of the tongue (73) is performed by means of the threaded screws (74).

## Revendications

1. Charnière pour portes, fenêtres ou analogues comportant:
- une partie de charnière de dormant (60) destinée à être fixée au cadre de dormant (R) de la porte, de la fenêtre ou éléments analogues,
- une partie de charnière (50) destinée à être fixée au cadre de battant (F) de la porte, de la fenêtre ou éléments analogues,
- un axe de charnière, vertical, traversant les parties de charnière (50, 60) pour relier les parties de charnière, de manière pivotante comme une charnière,
au moins l'une des parties de charnière (50, 60) a un levier pivotant (51) tournant autour de l'axe de charnière pour relier de manière pivotante les parties de charnière,
le levier pivotant (51) pénètre avec une languette (73) dans une fente (53) correspondante d'au moins l'une des parties de charnière (50, 60), et cette languette (73) comprend un renforcement (59), vertical, situé sensiblement au milieu de la languette (73), et
la fente (53) a une zone (54) de diamètre agrandi pour recevoir le renforcement (59),
**caractérisée en ce que**
la fente (53) est ouverte en haut et en bas et, dans la zone agrandie (54), elle peut être fermée par des vis (74) se logeant dans la direction longitudinale, dans la zone (54) agrandie, munie d'un filetage et
la languette (73) est réglable verticalement dans la fente (53).

2. Charnière selon la revendication 1,
**caractérisée en ce que**
le renforcement (59) a la forme d'un goujon.

3. Charnière selon la revendication 1 ou 2,
**caractérisée en ce que**
le renforcement (59) est réglable horizontalement par rapport à la languette (73).

4. Charnière selon la revendication 3,
**caractérisée en ce que**
le réglage est possible par une vis excentrée (58).

5. Charnière selon les revendications 1 à 4,
**caractérisée en ce que**
le réglage vertical de la languette (73) se fait à l'aide des vis (74).
